# FASCICULE DE BREVET EUROPEEN

(11) **EP 0 241 380 B1**
(45) Date de publication et mention de la délivrance du brevet: **08.01.1992**
(21) Numéro de dépôt: 87400803.0
(22) Date de dépôt: 09.04.1987
(51) Int. Cl.: H01Q 3/26, G10K 11/34

(54) **Procédé et dispositif de focalisation, sur un point à examiner, des antennes d'un réseau**
Verfahren und Vorrichtung zur Strahlfokussierung von Gruppenantennen auf einen Prüfpunkt
Method and device for focusing an antenna array at a test point

(30) Priorité: 11.04.1986 FR 8605205
(43) Date de publication de la demande: 14.10.1987
(73) Titulaire: CENTRE NATIONAL DE LA RECHERCHE SCIENTIFIQUE (CNRS), 75700 Paris Cedex 07 (FR)
(72) Inventeur: Bolomey, Jean-Charles, F-75005 Paris (FR)
(74) Mandataire: Bloch, Robert

(56) Documents cités:
- EP-A- 0 014 650
- US-A- 3 140 490
- US-A- 3 806 931
- US-A- 4 166 274
- HEWLETT-PACKARD JOURNAL, vol. 34, no. 12, décembre 1983, pages 13-20, Amstelveen, NL; R.D. GATZKE et al.: "Electronic scanner for a phased-array ultrasound transducer"

## Description

La présente invention a tout d'abord pour objet un procédé de focalisation, sur au moins un point à examiner d'une source de rayonnement, des antennes d'un réseau d'antennes recevant le rayonnement du point avec des déphasages de réception respectifs correspondant au temps de parcours dudit rayonnement entre ledit point et les antennes respectives.

Un tel procédé est utilisé lorsque l'on désire obtenir, à partir du rayonnement microonde en provenance d'un objet à analyser, une image microonde de cet objet. A cet effet, un ensemble d'antennes est organisé pour former un réseau, ce terme étant pris dans un sens voisin, mais plus large, que celui qu'il possède en optique, et ce réseau d'antennes est successivement focalisé sur chacun des points à examiner de l'objet, de façon à construire, point par point, l'image microonde de cet objet. Les systèmes d'imagerie microonde ont, en particulier, des applications dans le génie biomédical pour la détection et le traitement de tumeurs, par exemple, ainsi que dans le génie civil, pour la détection d'objets enterrés par exemple, ou bien pour le contrôle des matériaux traités par rayonnement microonde (polymérisation, décongélation, séchage...). Par ailleurs, les antennes connues sous le nom d'antennes à balayage électronique, utilisées par exemple en radar et en télécommunications, sont organisées en un réseau d'antennes fixe qui présente un maximum de sensibilité dans une direction variable commandable électroniquement, et mettent en oeuvre un tel procédé, correspondant à la focalisation sur un point situé à une distance infinie, et défini uniquement par sa direction.

On connaît déjà, dans le domaine des rayonnements microondes, un procédé de focalisation, dans lequel le signal reçu par chaque antenne est déphasé dans un déphaseur microonde, les signaux déphasés sont additionnés et le signal de sommation soumis à une détection microonde. La loi de phase, qui détermine le déphasage particulier à appliquer à chaque signal reçu, est établie de façon à ce que les contributions en provenance du point sur lequel est focalisé le réseau se retrouvent en phase au moment de la sommation, les contributions en provenance des autres points ayant des phases quelconques les unes par rapport aux autres. Ainsi, après sommation, le signal obtenu représente principalement la contribution du point de focalisation.

Ce procédé connu présente, d'une part, l'inconvénient d'une mise en oeuvre difficile sur le plan pratique, car elle nécessite d'utiliser autant de déphaseurs microondes qu'il y a d'antennes dans le réseau. Or un déphaseur microonde est un composant relativement complexe, d'un prix de revient élevé et d'un encombrement important. Dans les cas où le nombre d'antennes atteint plusieurs centaines, voire plusieurs milliers, cette solution est donc très onéreuse. De plus, il est clair que l'encombrement des déphaseurs conditionne la distance entre une antenne et les antennes voisines, c'est-à-dire le pas du réseau. Or une antenne à pas trop grand donnera une image de mauvaise qualité, D'autre part, un invonvénient de ce procédé est qu'il ne permet pas, à un instant donné, la focalisation simultanée sur plusieurs points.

Pour pallier ces inconvénients, il est connu d'utiliser un procédé de focalisation synthétique. Dans un tel procédé, on ne déphase pas chaque signal reçu, qui est soumis directement à une détection cohérente microonde, c'est-à-dire une détection permettant de connaître le signal détecté en module et en phase. Module et phase de chaque signal reçu sont alors acquis par un calculateur. Le calculateur effectue un traitement numérique de l'ensemble de ces données, afin d'en extraire la contribution en provenance d'un point quelconque de l'objet. Un tel traitement revient donc à une focalisation synthétique par opposition à la focalisation analogique obtenue en utilisant des déphaseurs microondes.

Le procédé de focalisation synthétique présente cependant les inconvénients suivants :
- le rapport signal à bruit est très inférieur au rapport signal à bruit du procédé de focalisation analogique;
- les seuls algorithmes de traitement numériques qu'il est possible de mettre en oeuvre ne correspondent qu'à des géométries de réseau particulières et en nombre limité (géométrie plane, cylindrique, sphérique ...);
- la mise en oeuvre pratique du procédé, qui nécessite autant de détections cohérentes microondes successives que d'antennes, impose l'utilisation d'un multiplexeur microonde à très grand nombre de voies, donc d'un prix de revient et d'un encombrement élevé;
- les détections cohérentes effectuées sur chaque signal rendent impossible le traitement des signaux incohérents, c'est-à-dire des signaux dont la phase varie de façon aléatoire, comme les signaux microondes émis par l'objet lui-même utilisés par exemple en thermographie pour obtenir une image de la température des différents points de l'objet ;
- la focalisation simultanée sur plusieurs points nécessite d'utiliser autant de calculateurs que de points de focalisation.

On connaît également, dans le domaine des rayonnements acoustiques, par l'article de R.D. GATZKE et al. "Electronic Scanner for a Phased-Array Ultrasound Transducer" dans Hewlett-Packard Journal, volume 34, n°l2, décembre l983, pages l3-20, un procédé de focalisation, sur au moins un point à examiner d'une source de rayonnement, des antennes d'un réseau d'antennes recevant le rayonnement du point avec des déphasages de réception respectifs, correspondant au temps de parcours dudit rayonnement entre ledit point et les antennes respectives, dans lequel les signaux délivrés par les antennes sont modulés en amplitude par au moins un même signal de modulation basse fréquence, respectivement avec des déphasages de modulation correspondant aux déphasages de réception.

Dans ce procédé connu, les signaux modulés sont retardés chacun d'un retard qui leur est propre avant de subir une addition. Ceci implique donc l'utilisation d'autant de circuits de retard qu'il y a d'antennes dans le réseau et complique la loi suivie par les déphasages de modulation.

Pour pallier les inconvénients de ces procédés connus le demandeur a cherché un procédé de focalisation de type analogique, pouvant s'adapter à n'importe quelle géométrie de réseau, mais ne nécessitant pas l'emploi d'un grand nombre de circuits élémentaires, comme les déphaseurs microondes du procédé microonde connu ou les circuits de retard du procédé acoustique connu.

L'invention, qui a été faite au Laboratoire des Signaux et Systèmes de l'Ecole Supérieure d'Electricité, unité mixte l4 du Centre National de la Recherche Scientifique, a donc pour objet un procédé de focalisation, sur au moins un point à examiner d'une source de rayonnement, des antennes d'un réseau d'antennes recevant le rayonnement du point avec des déphasages de réception respectifs, correspondant au temps de parcours dudit rayonnement entre ledit point et les antennes respectives, dans lequel les signaux délivrés par les antennes sont modulés en amplitude par au moins un même signal de modulation basse fréquence, respectivement avec des déphasages de modulation correspondant aux déphasages de réception, caractérisé par le fait que :
- ledit rayonnement est un rayonnement microonde,
- chaque déphasage de modulation correspond à chaque déphasage de réception pour que leur somme soit la même, quelle que soit l'antenne délivrant le signal,
- les signaux modulés sont additionnés en un signal de sommation,
- la composante microonde du signal de sommation est détectée, et,
- le signal détecté est démodulé par démodulation synchrone.

Le procédé de l'invention ne met en oeuvre aucun déphaseur microonde. C'est le signal de modulation basse fréquence qui est déphasé dans des déphaseurs basse fréquence, au demeurant très simples. Ce résultat est obtenu en modulant en amplitude les signaux délivrés par des antennes. Or, comme cela sera abordé plus loin, on peut utiliser des modulateurs microondes peu encombrants et peu coûteux.

Le procédé de l'invention étant un procédé de type analogique, il peut s'adapter à des géométries de réseau non conventionnelles, il permet de compenser des irrégularités dans l'alignement des antennes du réseau, par exemple, il présente un meilleur rapport signal à bruit que le procédé de focalisation synthétique, et il peut s'adapter aux rayonnements incohérents.

Avantageusement, les signaux délivrés par les antennes sont modulés en amplitude par un signal de modulation basse fréquence de type carré, avec des déphasages de modulation.

Dans ce cas, la modulation peut être effectuée à l'aide d'interrupteurs microondes, du type à diode PIN par exemple, donc d'un prix de revient et d'un encombrement faibles.

L'invention a également pour objet un dispositif pour la mise en oeuvre du procédé de l'invention de focalisation sur au moins un point à examiner d'une source de rayonnement, des antennes d'un réseau d'antennes recevant le rayonnement du point avec des déphasages de réception respectifs, correspondant au temps de parcours dudit rayonnement entre ledit point et les antennes respectives délivrant des signaux, caractérisé par le fait que ledit rayonnement est un rayonnement microonde, et il est prévu :
- des moyens pour engendrer un signal basse fréquence,
- des moyens pour déphaser le signal basse fréquence de déphasages de modulation correspondant aux déphasages de réception, chaque déphasage de modulation correspond à chaque déphasage de réception pour que leur somme soit la même, quelle que soit l'antenne délivrant le signal
- des moyens pour moduler en amplitude les signaux délivrés par les antennes, par le signal basse fréquence avec les déphasages de modulation respectivement,
- des moyens pour additionner les signaux modulés, délivrant un signal de sommation,
- des moyens pour détecter la composante microonde du signal de sommation, et,
- des moyens pour démoduler le signal détecté par démodulation synchrone.

Naturellement et comme cela sera vu dans la description, l'invention peut également être mise en oeuvre pour la focalisation des antennes d'un réseau d'antennes d'émission.

La présente invention sera mieux comprise à l'aide de la description suivante de plusieurs mises en oeuvre du procédé de l'invention et de plusieurs formes de réalisation du dispositif de l'invention, faite en se référant aux dessins annexés, sur lesquels :
- la figure l représente un schéma par blocs d'un réseau d'antennes de réception et d'un dispositif de focalisation selon l'invention ;
- la figure 2 représente un schéma détaillé du dispositif de focalisation de la figure l ;
- la figure 3 représente un schéma détaillé du circuit de détection cohérente microonde de la figure 2 ;
- la figure 4 représente un schéma détaillé du circuit de détection cohérente basse-fréquence de la figure 2 ;
- la figure 5 représente un schéma détaillé du circuit de déphasage de la figure 2;
- la figure 6 représente un dispositif de focalisation simultanée sur deux points des antennes d'un réseau d'antennes de réception;
- la figure 7 représente un dispositif de focalisation des antennes d'un réseau d'antennes d'émission;
- la figure 8 représente une première variante du dispositif de focalisation de la figure 2;
- la figure 9 représente une deuxième variante du dispositif de focalisation de la figure 2, et,
- la figure l0 représente un diagramme temporel des signaux du dispositif de focalisation de la figure 2.

En référence à la figure l, afin d'obtenir une image microonde d'un objet 20, on dispose une série de J antennes l sur une surface, ici un plan P, exposée à un rayonnement électromagnétique microonde en provenance de l'objet 20. L'antenne l de rang j reçoit un signal microonde sⱼ. Un dispositif de focalisation 30 est pourvu de J entrées recevant les J signaux sₗ,..., sⱼ,..., et s_{J}. Il est aussi pourvu de deux sorties délivrant deux signaux utiles U_{X} et V_{X}, ainsi que d'une entrée de commande recevant, ici par l'intermédiaire d'un bus parallèle, un signal de commande Δ_{X}.

L'objet 20 peut être lui-même la source de rayonnement reçu par les antennes l, ou il peut agir comme source secondaire, c'est-à-dire comme réflecteur d'un rayonnement émis par une source primaire microonde, destinée à illuminer l'objet 20, et non représentée sur la figure l dans un souci de simplicité. On considèrera dans toute la suite, sauf indication contraire, que le rayonnement microonde reçu par les antennes l est monochromatique de fréquence f, soit parce que la source de rayonnement est elle-même monochromatique de fréquence f, soit parce que, la source émettant un rayonnement dans une certaine bande de fréquence, on utilise un dispositif de focalisation 30 sélectif, centré sur la fréquence f.

La série des J antennes l disposées régulièrement dans le plan P est appelée, par analogie avec les réseaux rencontrés en optique, réseau d'antennes. L'image microonde est obtenue en focalisant successivement le réseau d'antennes l sur chacun des points à examiner X de l'objet 20, au cours d'un balayage séquentiel, point par point, de cet objet.

Par focalisation des antennes l du réseau d'antennes sur un point X, on entend commande du dispositif de focalisation 30 à l'aide du signal de commande Δ_{X} de façon à ce que les signaux utiles U_{X} et V_{X} en sortie du dispositif ne soient représentatifs que du rayonnement microonde en provenance du point X.

Un dispositif de balayage séquentiel, non représenté, engendre les signaux de commande Δ_{X} successifs et un dispositif de visualisation, non représenté, synchronisé par le dispositif de balayage séquentiel, recueille les signaux U_{X} et V_{X}. Le dispositif de balayage séquentiel et le dispositif de visualisation sont du type classique utilisé dans les systèmes d'imagerie connus.

Avant de décrire le dispositif de focalisation 30 selon l'invention, il est utile de préciser le principe des procédés de l'art antérieur.

Dans ces procédés, on fait subir à chaque signal sⱼ un déphasage microonde d'un angle déterminé Δ_{X}(j), et on somme les J signaux déphasés. La loi Δ_{X}(j) qui détermine l'angle de déphasage pour chaque signal sⱼ, appelée loi de phase pour le point X, est établie de façon à ce que les contributions en provenance du point X, se retrouvant en phase au moment de la sommation, interfèrent de façon constructive, alors que les contributions en provenance des autres points, ayant des phases quelconques les unes par rapport aux autres, interfèrent de façon destructive. Ainsi, le résultat de la sommation représente principalement la contribution du point X. On focalise donc le réseau d'antennes l sur le point X en imposant la loi de phase Δ_{X}(j) à l'aide du signal Δ_{X}. La loi de phase Δ_{X}(j) peut se déduire de la connaissance des longueurs des trajets reliant le point X à chacune des antennes l.

Le dispositif de focalisation 30 selon l'invention va maintenant être décrit, en référence à la figure 2. Sur cette figure, chaque référence 2 désigne un interrupteur microonde. Il est prévu autant d'interrupteurs 2 que d'entrées, c'est-à-dire ici J interrupteurs.

L'interrupteur 2 de rang j est pourvu d'une entrée microonde recevant le signal sⱼ et d'une sortie microonde délivrant le signal s′ⱼ, ainsi que d'une entrée de commande recevant un signal Cⱼ.

Un sommateur microonde 3 est pourvu de J entrées recevant les J signaux s′ₗ,..., s′ⱼ,... et s′_{J}, et d'une sortie délivrant un signal s.

Un circuit 6 de détection cohérente microonde est pourvu d'une entrée de signal recevant le signal s, d'une entrée de commande et de deux sorties délivrant des signaux DA et DB.

Un oscillateur microonde 4 est pourvu d'une sortie délivrant un signal r de détection cohérente microonde, reliée à l'entrée de commande du circuit 6. Le signal r est un signal sinusoïdal de fréquence f.

Un circuit 8 de détection cohérente basse fréquence est pourvu de deux entrées de signal recevant les signaux DA et DB, d'une entrée de commande et de deux sorties délivrant les signaux U_{X} et V_{X}.

Un oscillateur basse fréquence ll est pourvu d'une sortie délivrant un signal de modulation D, reliée à l'entrée de commande du circuit 8. Le signal D est un signal sinusoïdal de fréquence F, de valeur comprise entre sensiblement quelques kilohertz et sensiblement quelques mégahertz.

Un circuit de déphasage l2 est pourvu d'une entrée recevant le signal D, de J entrées de commando reliées au duo parallèle recevant le signal de commande Δ_{X}, et de J sorties délivrant les J signaux Cₗ,..., Cⱼ,... et C_{J}.

En référence à la figure 3, le circuit 6 de détection cohérente microonde comprend deux mélangeurs 6l et 62 et un déphaseur 63. Les mélangeurs 6l et 62 sont du type comprenant deux entrées, et une sortie délivrant un signal égal, à tout instant, au produit des signaux reçus sur les deux entrées. Il s'agit ici des dispositifs connus par l'homme de métier sous le nom de modulateurs en anneau ou mélangeurs équilibrés.

Le mélangeur 6l reçoit sur une entrée le signal s et sur l'autre entrée le signal r, et délivre en sortie le signal DA.

Le mélangeur 62 reçoit sur une entrée le signal s et sur l'autre entrée le signal r déphasé d'un angle égal à π/2, dans le déphaseur 63.Le mélangeur 62 délivre en sortie le signal DB.

En référence à la figure 4, le circuit de détection cohérente basse fréquence 8 comprend quatre mélangeurs 8l, 82, 83 et 84, deux déphaseurs 85 et 85′, un soustracteur 86 et un additionneur 88, et deux filtres passe-bas 87 et 89.

Les mélangeurs 8l à 84 sont d'un type comparable à celui des mélangeurs 6l et 62. Le mélangeur 8l reçoit sur une entrée le signal DA et sur l'autre entrée le signal D, et il délivre en sortie un signal SA. Le mélangeur 82 reçoit sur une entrée le signal DB et sur l'autre entrée le signal D déphasé d'un angle égal à π/2 dans le déphaseur 85, et il délivre en sortie le signal SB. Le mélangeur 83 reçoit sur une entrée le signal DA et sur l'autre entre le signal D déphasé d'un angle égal à π/2 dans le déphaseur 85′, et il délivre en sortie le signal SC. Le mélangeur 84 reçoit sur une entrée le signal DB et sur l'autre entrée le signal D, et il délivre en sortie le signal SD.

Le soustracteur 86 reçoit sur ses deux entrées les signaux SA et SB; sa sortie est reliée au filtre 87, qui délivre en sortie le signal U_{X}.

L'additionneur 88 reçoit sur ses deux entrées les signaux SC et SD; sa sortie est reliée au filtre 89 qui délivre en sortie le signal V_{X}.

En référence à la figure 5, le circuit de déphasage l2 comprend J déphaseurs commndables l2l. Le déphaseur l2l de rang j est pourvu d'une entrée de signal recevant le signal D, d'une entrée de commande de l'angle Δ_{X}(j) de déphasage, recevant un signal de commande également appelé Δ_{X}(j) dans un souci de simplicité, et d'une sortie de signal délivrant le signal Cⱼ, déphasé de l'angle Δ_{X}(j) par rapport au signal de modulation D.

Les J entrées de commande des J déphaseurs l2l constituent le bus parallèle auquel est appliqué le signal Δ_{X} composé des J signaux Δ_{X}(j).

Les interrupteurs 2 sont ici des commutateurs à diodes PIN, bien connus de l'homme de métier.

Le sommateur 3 et les mélangeurs 6l et 62 sont des circuits du type connu par l'homme de métier pour une utilisation microonde, alors que les mélangeurs 8l à 84, le soustracteur 86 et l'additionneur 88, les filtres passe-bas 87 et 89 et les déphaseurs l2l sont des circuits du type connu par l'homme de métier pour une utilisation en basse fréquence.

Le fonctionnement du dispositif de focalisation 30 qui vient d'être décrit est maintenant expliqué, en référence à la figure l0.

On suppose que le signal r, non représenté, de fréquence f, délivré par l'oscillateur microonde 4, est de la forme$\text{r = cos (2 π ft)}$ et que le signal D, de fréquence F, délivré par l'oscillateur ll, est de la forme$\text{D = cos (2 πFt)}$

Le signal Cⱼ à la sortie du déphaseur l2l de rang j vaut alors :${\text{C}}_{\text{j}} {\text{= cos (2 πFt + Δ}}_{\text{X}} \text{(j))}$

Supposons alors que le signal microonde reçu par l'antenne de rang j soit de la forme :${\text{s}}_{\text{j}} {\text{= A}}_{\text{j}} {\text{cos (2 πft + δ}}_{\text{j}} \text{)}$ expression dans laquelle Aⱼ est l'amplitude de signal sⱼ et δⱼ son angle de phase par rapport au signal r.

Alors le signal s′ⱼ en sortie de l'interrupteur 2 de rang j s'écrit :${\text{s′}}_{\text{j}} {\text{= s}}_{\text{j}} {\text{. Ech [C}}_{\text{j}} \text{]}$ dans cette expression, la fonction échelon Ech[Cⱼ] est égale à l si Cⱼ est positif et égal à 0 si Cⱼ est négatif.

Ainsi, on peut dire que le signal s′ⱼ est modulé en amplitude par un signal de modulation de type carré, comme le montre la figure l0.

Le produit du signal r par la composante s′ⱼ du signal s, effectué, dans le circuit 6 de détection cohérente microonde, par le mélangeur 6l, donne un signal :${\text{r.s′}}_{\text{j}} {\text{= cos(2 πft). A}}_{\text{j}} {\text{cos(2 πft + δ}}_{\text{j}} {\text{). Ech [C}}_{\text{j}} \text{]}$ c'est-à-dire :${\text{r.s′}}_{\text{j}} {\text{= A}}_{\text{j}} {\text{/2.[cos (4 πft + δ}}_{\text{j}} {\text{) + cos (δ}}_{\text{j}} {\text{)]. Ech [C}}_{\text{j}} \text{]}$

La première composante de ce signal, à la fréquence 2f, est ici filtrée par le mélangeur 6l. Si cela n'était pas le cas, un filtre passe bas éliminerait cette composante. Ainsi, la contribution DAⱼ du signal sⱼ du signal DA en sortie du circuit 6 de détection cohérente microonde vaut :${\text{DA}}_{\text{j}} {\text{= A}}_{\text{j}} {\text{/2 . cos δ}}_{\text{j}} {\text{. Ech [C}}_{\text{j}} \text{]}$

Pour les mêmes raisons, et compte tenu du déphasage de π/2 introduit par le déphaseur 63, la contribution DBⱼ du signal sⱼ au signal DB en sortie du circuit 6 de détection cohérente microonde vaut :${\text{DB}}_{\text{j}} {\text{= A}}_{\text{j}} {\text{/2 . sin δ}}_{\text{j}} {\text{. Ech [C}}_{\text{j}} \text{]}$

Dans le circuit 8 de détection cohérente basse fréquence, les contributions SAⱼ, SBⱼ, SCⱼ et SDⱼ (ces deux dernières non représentées dans un souci de simplicité) du signal sⱼ aux signaux SA, SB, SC et SD valent :${\text{SA}}_{\text{j}} {\text{= A}}_{\text{j}} {\text{/2.cos δ}}_{\text{j}} {\text{. Ech [C}}_{\text{j}} \text{] . cos (2 πFt)}$${\text{SB}}_{\text{j}} {\text{= A}}_{\text{j}} {\text{/2.sin δ}}_{\text{j}} {\text{. Ech [C}}_{\text{j}} \text{] . cos (2 πFt +} \frac{\text{π}}{\text{2}} \text{)}$${\text{SC}}_{\text{j}} {\text{= A}}_{\text{j}} {\text{/2.cos δ}}_{\text{j}} {\text{. Ech [C}}_{\text{j}} \text{] . cos (2 πFt +} \frac{\text{π}}{\text{2}} \text{)}$${\text{SD}}_{\text{j}} {\text{= A}}_{\text{j}} {\text{/2.sin δ}}_{\text{j}} {\text{. Ech [C}}_{\text{j}} \text{] . cos (2 πFt)}$

Or, la fonction Ech [Cⱼ] peut être décomposée en un fondamental :$\frac{\text{l}}{\text{π}} {\text{cos (2 πFt + Δ}}_{\text{X}} \text{(j))}$ et des harmoniques.

Seul le fondamental, multiplié par le signal D, déphasé de$\frac{\text{π}}{\text{2}}$ ou non, donnera naissance à une composante continue ou lentement variable.

Ainsi, après passage dans le soustracteur 86 et dans l'additionneur 88, et filtrage passe-bas dans les filtres 88 et 89, les contributions U_{Xj} et V_{Xj} du signal sⱼ aux signaux U_{X} et V_{X} s'écrivent :${\text{U}}_{\text{Xj}} {\text{= A}}_{\text{j}} {\text{/4π [cos δ}}_{\text{j}} {\text{. cos(Δ}}_{\text{X}} {\text{(j)) - sin δ}}_{\text{j}} {\text{. sin (Δ}}_{\text{X}} \text{(j))]}$${\text{V}}_{\text{Xj}} {\text{= A}}_{\text{j}} {\text{/4π [cos δ}}_{\text{j}} {\text{. sin(Δ}}_{\text{X}} {\text{(j)) + sin δ}}_{\text{j}} {\text{. cos (Δ}}_{\text{X}} \text{(j)]}$ soit${\text{U}}_{\text{Xj}} {\text{= A}}_{\text{j}} {\text{/4π. cos [ δ}}_{\text{j}} {\text{+ Δ}}_{\text{X}} \text{(j)]}$${\text{V}}_{\text{Xj}} {\text{= A}}_{\text{j}} {\text{/4π. sin [δ}}_{\text{j}} {\text{+ Δ}}_{\text{X}} \text{(j)]}$

Il apparaît que le déphasage Δ_{X}(j) du signal de modulation s'ajoute au déphasage δⱼ du signal microonde. Donc, tout se passe comme si on déphasait le signal sⱼ d'un angle Δ_{X}(j) dans un déphaseur microonde. Ainsi, si on choisit une loi de phase pour que l'angle Δ_{X}(j) corresponde à l'angle δⱼ de façon à ce que leur somme reste constante quelque soit j, les signaux U_{X} et V_{X}, égaux à la somme de tous les U_{Xj} et V_{Xj} respectivement, sont bien représentatifs du rayonnement émis par le point X de focalisation.

Le dispositif de focalisation 70 représenté sur la figure 6 permet la focalisation simultanée sur deux points X et Y de l'objet 20, pour observer continûment ce qui se passe en ces deux points particuliers sans avoir à former une image complète, par exemple pour suivre l'évolution de leur température dans le cas de certaines applications biomédicales.

A cet effet, le dispositif de focalisation 70 est pourvu de deux bus recevant les signaux Δ_{X} et Δ_{Y} représentatifs des lois de phases Δ_{X}(j) et Δ_{Y}(j) correspondant aux points X et Y à observer. Le dispositif de focalisation 70 est également pourvu de deux groupes de deux sorties délivrant continûment des signaux représentatifs des points X et Y, ici par exemple les signaux précédemment définis U_{X}, V_{X}, U_{Y} et V_{Y}.

Le dispositif de focalisation 70 se distingue du dispositif 30 de la figure 2 essentiellement en ce qu'il comporte deux oscillateurs 7ll et 7ll′ délivrant deux signaux Dₗ et D₂ respectivement, de fréquence Fₗ et F₂ respectivement. Les deux signaux Dₗ et D₂ sont du même type que le signal D déjà rencontré.

Le signal de sortie de l'oscillateur 7ll est appliqué à un circuit de déphasage 7l2 analogue au circuit l2 de la figure 2. Le circuit 7l2 est commandé par le signal Δ_{X}.

De même, le signal de sortie de l'oscillateur 7ll′ est appliqué à un circuit de déphasage 7l2′ analogue au circuit l2 de la figure 2, commandé par le signal Δ_{Y}.

Chaque circuit 7l2 et 7l2′ délivre un ensemble de J signaux de modulation analogues aux signaux Cₗ ,..., Cⱼ..., et C_{J} de la figure 2. Les deux signaux de modulation de rang j commandent deux interrupteurs 72 montés en parallèle en aval d'une antenne 7l, de rang j. Les interrupteurs 72, au nombre de 2J, et les antennes 7l, au nombre de J, sont analogues aux interrupteurs 2 et aux antennes l de la figure 2.

Les J signaux de sorties des J groupes des deux interrupteurs 72 en parallèle sont additionnés dans un sommateur microonde 73, qui délivre un signal s.

Un circuit 76 de détection cohérente microonde, analogue au circuit 6 de la figure 3, reçoit le signal s sur son entrée de signal et délibre deux signaux DA et DB sur ses deux sorties.

Un oscillateur microonde 74, analogue à l'oscillateur 4 de la figure 2, délivre un signal r à l'entrée de commande du circuit 76.

Deux circuits 78 et 78′ de détection cohérente basse fréquence sont prévus, analogues au circuit 8 de la figure 4. Chaque circuit 78 et 78′ reçoit les signaux DA et DB sur ses deux entrées de signal, et, sur son entrée de commande le signal Dₗ et le signal D₂ respectivement. Le circuit 78 délivre en sortie les signaux U_{X} et V_{X}, et le circuit 78′ les signaux U_{Y} et V_{Y}.

Le fonctionnement du dispositif de focalisation 70 est le suivant. Du fait que les fréquences Fₗ et F₂ des signaux Dₗ et D₂ sont différentes, le circuit 78 de détection cohérente basse fréquence démodule uniquement les composantes des signaux DA et DB modulée à la fréquence Fₗ dans les interrupteurs 72, c'est-à-dire celles qui correspondent à la loi de déphasage Δ_{X}, déterminée par le circuit de déphasage 7l2, focalisant le réseau sur le point X. Pour la même raison, le circuit 78′ démodule uniquement les composantes des signaux DA et DB modulées à la fréquence F₂, c'est-à-dire celles qui correspondent à la loi de déphasage Δ_{Y}, focalisant le réseau sur le point Y.

Naturellement, il est possible d'étendre le dispositif de focalisation qui vient d'être décrit à la focalisation simultanée sur un nombre de points supérieur à deux, en choisissant les différentes fréquences de modulation afin d'éviter tout risque d'intermodulation.

Naturellement, le procédé de focalisation de l'invention peut être étendu aux systèmes d'imagerie dans lesquels on utilise un réseau d'antennes focalisé pour illuminer un point de l'objet à observer et un réseau d'antennes non focalisé, ou encore une antenne unique omnidirectionnelle, pour recevoir les rayonnements en provenance du point illuminé.

La figure 7 représente un dispositif mettant en oeuvre un tel procédé. Le bloc 50 représente le dispositif de focalisation d'un réseau de K antennes d'émission 5l à focaliser sur le point X′ de l'objet 20′.

Le dispositif de focalisation 50 comprend un oscillateur microonde 54, délivrant un signal microonde d'émission e, de fréquence f.

Chaque antenne 5l est reliée à la sortie de l'oscillateur 54 par l'intermédiaire d'un interrupteur microonde 52, du même type que les interrupteurs 2 de la figure 2. L'interrupteur 52 de rang k est pourvu d'une entrée de commande recevant un signal Cₖ.

Un circuit de déphasage 5l2, analogue au circuit de déphasage l2 de la figure 5, est pourvu d'une entrée de signal et de K sorties délivrant les signaux Cₗ,...,Cₖ,..., et C_{K} chaque signal Cₖ étant déphasé par rapport au signal reçu sur l'entrée du circuit 5l2 d'un angle Δ_{X}(k) commandé par le signal Δ_{X} appliqué sur le bus de commande du bloc 5l2.

Un oscillateur 5ll, analogue à l'oscillateur ll de la figure 2, délivre un signal D′ de modulation de fréquence F, à l'entrée du bloc 5l2.

A la réception, une antenne de réception 40, ici unique, capte les signaux en provenance de l'objet 20′. Elle est suivie d'un circuit de détection cohérente microonde 56, analogue au circuit 6 de la figure 3. Le circuit 56 reçoit, sur son entrée de commande, le signal de sortie de l'oscillateur 54. Les deux sorties du circuit 56 sont reliées à un circuit de détection cohérente 58, analogue au circuit 8 de la figure 4. L'entrée de commande du circuit 58 reçoit le signal de modulation D′.Le circuit 58 délivre en sortie les signaux U_{X} et V_{X}.

Le fonctionnement du dispositif de focalisation 50 est analogue à celui du dispositif 30. Les déphasages Δ_{X}(k) introduits sur les signaux de modulation des signaux microondes émis produisent le même effet, sur le signal reçu et soumis à la détection cohérente microonde à fréquence f, dans le circuit 56, et à la détection cohérente basse fréquence à fréquence F dans le circuit 58, que des déphasages Δ_{X}(k) introduits sur les signaux microondes émis. Si ces déphasages Δ_{X}(k) sont choisis pour correspondre à la mise en phase, au point X, des signaux en provenance des K antennes 5l, le réseau d'émission a donc été focalisé sur le point X.

Evidemment, il est possible d'utiliser simultanément un réseau d'émission focalisé à l'aide d'interrupteurs commandés à la fréquence F_{E} et un réseau de réception focalisé à l'aide d'interrupteurs commandés à la fréquence F_{R}. Dans ces conditions il faudrait effectuer deux détections cohérentes basse fréquence successives, l'une à la fréquence F_{E}, l'autre à la fréquence F_{R}. Comme ces détections cohérentes sont suivies d'un filtrage passe-bas pour ne garder que la partie basse du spectre fréquentiel du signal de sortie, il est équivalent d'effectuer une seule détection cohérente basse fréquence à la fréquence de battement F_{B} entre F_{E} et F_{R}, soit :${\text{F}}_{\text{B}} {\text{= |F}}_{\text{E}} {\text{- F}}_{\text{R}} \text{|}$

Une telle situation se rencontre par exemple dans les systèmes d'imagerie utilisant des réseaux linéaires croisés. Dans de tels systèmes, on utilise, au lieu de réseaux plans, des réseaux linéaires, la direction du réseau d'émission étant perpendiculaire, par exemple, à la direction du réseau de réception. Ces réseaux linéaires croisés sont bien connus de l'homme de métier pour leur meilleure résolution spatiale longitudinale et le nombre réduit d'antennes mis en oeuvre.

Evidemment, il est possible, avec le procédé de l'invention, de focaliser simultanément les antennes d'un réseau d'émission sur plusieurs points, en transposant à l'émission le dispositif 70 de la figure 6.

Dans la description qui précède, on a implicitement considéré, dans le cas par exemple d'un réseau d'antennes de réception, que la sortie de chaque antenne était un signal microonde guidé par une structure de guidage du type guide d'onde, câble coaxial ou ligne à ruban, par exemple. Dans ce cas, la sommation est effectuée par un sommateur microonde, comme le sommateur 3 de la figure 2, pourvu de J accès d'entrée et d'un accès de sortie, chaque accès étant raccordable à une structure de guidage du type défini ci-dessus.

Ceci n'est pas obligatoire, et la figure 8 montre par exemple un dispositif dans lequel les antennes de réception sont des antennes dipôles l′, agencées régulièrement sur un panneau l00 en matériau isolant. Le panneau l00 est disposé devant une unique antenne 4l, qui joue le rôle de sommateur des signaux microondes captés et rayonnés à nouveau par les antennes l′, ces signaux n'étant plus, comme précédemment, supportés par une structure de guidage. Dans ce cas, les interrupteurs peuvent être de simples diodes 2′, les signaux de commutations Cₗ,..., Cⱼ,... et C_{J} étant par exemple appliqués grâce à des connexions 2l peu perturbantes pour le champ électromagnétique. De façon connue de telles connexions sont réalisées par exemple, en fils de carbone de façon à être suffisamment résistives pour n'avoir qu'une faible influence sur le champ électromagnétique. On peut également envisager, pour supprimer les connexions 2l, d'utiliser des diodes 2′ photoconductrices commutées à l'aide de signaux lumineux appliqués par exemple à l'aide d'un faisceau laser.

L'antenne 4l, jouant le rôle de sommateur, est reliée directement à un circuit de détection cohérente microonde, identique au circuit 6 de la figure 2, dans le cas d'un réseau d'antennes de réception. Le reste du dispositif est inchangé.

Pour réduire le nombre de mélangeurs utilisés dans le dispositif 30 de la figure 2, on peut, au lieu de faire effectuer à chaque mélangeur la même tâche en permanence, leur faire effectuer des tâches différentes au cours du temps .Ainsi, le dispositif de focalisation 90 de la figure 9 représente une variante du dispositif de l'invention, n'utilisant que deux mélangeurs au lieu de six.

En référence donc à la figure 9, un mélangeur 96l, identique au mélangeur 6l de la figure 3, est pourvu d'une première entrée recevant le signal s en sortie du sommateur 3, d'une deuxième entrée et d'une sortie.

Un mélangeur 98l, identique au mélangeur 8l de la figure 4, est pourvu d'une première entrée reliée à la sortie du mélangeur 96l, d'une deuxième entrée et d'une sortie reliée à l'entrée d'un filtre passe-bas 987, identique au filtre passe-bas 87 de la figure 4.

La sortie d'un oscillateur 94, identique à l'oscillateur 4 de la figure 2, est reliée à la deuxième entrée du mélangeur 96l par l'intermédiaire d'un déphaseur commandable 963. La sortie d'un oscillateur 9ll, identique à l'oscillateur ll de la figure 2, est reliée à la deuxième entrée du mélangeur 98l par l'intermédiaire d'un déphaseur commandable 985.

Les déphaseurs commandables 963 et 985 sont susceptibles de déphaser d'un angle égal à 0, ou égal à π/2, en fonction d'un signal appliqué à l'entrée de commande dont chacun d'entre eux est pourvu.

Un circuit 9l de traitement et de commande, par exemple à microprocesseur, et pourvu de deux sorties reliées aux entrées de commande des déphaseurs 963 et 985, d'une entrée reliée à la sortie du filtre passe-bas 987, et de deux sorties délivrant les signaux U_{X} et V_{X}.

Le fonctionnement du dispositif de focalisation 90 est le suivant : le circuit 9l de traitement et de commande commande les déphaseurs 963 et 985 de façon séquentielle, de façon à ce que les signaux SA, SB, SC et SD précédemment définis apparaissent l'an après l'autre à l'entrée du filtre 987. Le circuit 9l mémorise les différents signaux filtrés et traite les données correspondantes pour les additionner et délivrer les signaux U_{X} et V_{X} précédemment définis.

Dans la description qui précède, on a toujours considéré le cas où les signaux captés sont des signaux cohérents, c'est-à-dire des signaux périodiques de phase définie, auxquels on peut appliquer de détection cohérente microonde, comme dans les circuits 6, 76, 6′ et 96l-63, selon les cas. L'invention n'est pas limitée à de tels rayonnements cohérents et peut aussi être appliquée à la thermographie, par exemple.

Dans ce cas, on construit une image représentative des températures des divers points de l'objet, à partir des signaux microondes dont l'objet est lui-même la source. Ces signaux étant incohérents, c'est-à-dire de phase aléatoire, ils doivent être détectés avec des dispositifs de détection particuliers de type connu, par exemple des dispositifs de détection quadratique avec ou sans changements de fréquence préalables. Les dispositifs des figures 2, 6, 8 et 9 doivent donc être modifiés, dans ce cas, pour que les circuits de détection cohérente microonde 6, 76, 6′ et 96l-963 soient remplacés par des dispositifs adéquats.

Enfin, dans tout ce qui précède, on a considéré que les signaux microondes émis ou captés étaient soumis à une modulation d'amplitude par tout ou rien à l'aide d'interrupteurs placés sur les voies microondes. Il est clair que cette solution est matériellement la plus simple à mettre en oeuvre. Une telle modulation par tout ou rien revient à un produit par un signal de modulation de type signal carré. Le spectre d'un tel signal se compose d'une composante fondamentale et d'harmoniques. Or, comme cela a été vu, compte tenu du filtrage passe-bas effectué à la fin de la chaîne, l'influence des harmoniques est nulle. On obtiendrait donc le même résultat, à un facteur de niveau près, en remplaçant les interrupteurs microondes 2 par des modulateurs produits, par exemple des modulateurs en anneau, commandés par les signaux Cₗ,... C_{J},... et C_{J}.

Le dispositif 70 de focalisation simultanée sur plusieurs points de la figure 6 pourrait alors être modifié en ne plaçant qu'un seul modulateur en aval de chaque antenne, et en commandant ce modulateur avec la somme des deux signaux correspondants issus des circuits de déphasage 7l2 et 7l2′.

Dans la description qui précède, les antennes sont en général organisées sur une surface pour former un réseau. Naturellement, ceci n'est pas obligatoire, et, comme cela a d'ailleurs été signalé pour les réseaux croisés, les antennes peuvent être organisées selon une ligne, droite ou courbe, pour former un réseau linéique.

Dans le cas de la focalisation simultanée sur plusieurs points, il n'est pas obligatoire d'utiliser autant d'interrupteurs en parallèle sur chaque voie que de points de focalisation. On peut utiliser un seul interrupteur commandé par un signal convenable, par exemple le signal résultant du produit des fonctions échelons relatives à chacun des signaux de modulation déphasés.

## Revendications

1. Procédé de focalisation, sur au moins un point (X) à examiner d'une source (20) de rayonnement, des antennes (1;71;1′) d'un réseau d'antennes recevant le rayonnement du point avec des déphasages de réception (δⱼ) respectifs, correspondant au temps de parcours dudit rayonnement entre ledit point (X) et les antennes respectives, dans lequel les signaux (sⱼ) délivrés par les antennes sont modulés en amplitude par au moins un même signal (D) de modulation basse fréquence, respectivement avec des déphasages de modulation (Δ_{X}(j)) correspondant aux déphasages de réception (δⱼ), caractérisé par le fait que :
- ledit rayonnement est un rayonnement microonde,
- chaque déphasage de modulation (Δ_{X}(j)) correspond à chaque déphasage de réception (δⱼ) pour que leur somme (δⱼ + Δ_{X}(j)) soit la même, quelle que soit l'antenne délivrant le signal (sⱼ).
- les signaux modulés (s′ⱼ) sont additionnés en un signal de sommation (s),
- la composante microonde du signal de sommation (s) est détectée, et,
- le signal détecté (DA,DB) est démodulé par démodulation synchrone.

2. Procédé selon la revendication 1, dans lequel les signaux (sⱼ) délivrés par les antennes sont modulés en amplitude par un signal de modulation basse fréquence de type carré, avec des déphasages de modulation (Δ_{X}(j)).

3. Procédé selon l'une des revendications 1 et 2, dans lequel le signal détecté (DA,DB) est démodulé par produit, d'une part, par le signal (D) de modulation, d'autre part, par le signal (D) de modulation déphasé de π/2, puis par filtrage passe-bas.

4. Procédé selon l'une des revendications 1 à 3, dans lequel la composante microonde du signal de sommation (s) est détectée par produit, d'une part par un signal microonde de détection (r), d'autre part, par ce signal microonde de détection (r) déphasé de π/2, puis par filtrage passe-bas.

5. Dispositif de focalisation pour la mise en oeuvre du procédé, selon la revendication 1, de focalisation sur au moins un point (X) à examiner d'une source (20) de rayonnement, des antennes (1;71,1′) d'un réseau d'antennes recevant le rayonnement du point avec des déphasages de réception (δⱼ) respectifs, correspondant au temps de parcours dudit rayonnement entre ledit point (X) et les antennes respectives délivrant des signaux (sj), caractérisé par le fait que ledit rayonnement est un rayonnement microonde, et il est prévu :
- des moyens (11;711,711′;911) pour engendrer un signal basse fréquence (D;D₁,D₂),
- des moyens ( 12; 712; 712′) pour déphaser le signal basse fréquence (D; D₁, D₂) de déphasages de modulation (Δ_{X}(j)) correspondant aux déphasages de réception (δⱼ), chaque déphasage de modulation (Δ_{X}(j)) correspond à chaque déphasage de réception (δⱼ) pour que leur somme (δⱼ + Δ_{X}(j)) soit la même, quelle que soit l'antenne délivrant le signal (sⱼ),
- des moyens (2;72;2′) pour moduler en amplitude les signaux (sⱼ) délivrés par les antennes, par le signal basse fréquence (D;D₁,D₂) avec les déphasages de modulation (Δ_{X}(j)), respectivement,
- des moyens (3;73;41) pour additionner les signaux modulés (s′ⱼ), délivrant un signal de sommation (s),
- des moyens (4,6;74,76;94,963,961,6′) pour détecter la composante microonde du signal de sommation (s) et
- des moyens (8;78,78′;985,981) pour démoduler le signal détecté par démodulation synchrone.

6. Dispositif selon la revendication 5, dans lequel les moyens pour moduler en amplitude les signaux (sⱼ) délivrés par les antennes comprennent des interrupteurs microondes (2;72;2′).

7. Dispositif selon l'une des revendications 5 et 6, dans lequel les moyens (8;78,78′;985,981) pour démoduler le signal détecté comprennent :
- des moyens (85,85′,985) pour déphaser d'un angle égal à π/2 le signal basse fréquence (D;D₁;D₂),
- des moyens (81-84;981) pour multiplier le signal détecté, d'une part par le signal (D;D₁,D₂) de modulation, d'autre part, par le signal de modulation déphasé,
- et, des moyens (87,89;987) pour filtrer les composantes à fréquence basse du signal détecté multiplié.

8. Dispositif selon l'une des revendications 5 à 7, dans lequel les moyens (4,6;74,76;94,963,961,6′) pour détecter la composante microonde du signal de sommation (s) comprennent :
- des moyens (4,74,94) pour engendrer un signal (r) microonde de détection,
- des moyens (63;963) pour déphaser d'un angle égal à π/2 le signal (r) microonde de détection,
- des moyens (61,62;961) pour multiplier le signal de sommation (s) d'une part par le signal (r) microonde de détection, d'autre part, par le signal microonde de détection déphasé, et pour filtrer les composantes à fréquence basse du signal de sommation multiplié.

9. Procédé de focalisation, sur au moins un point (X′) à examiner d'un objet (20′) illuminé par un rayonnement microonde, des antennes (51) d'un premier réseau d'antennes émettant le rayonnement vers le point avec des déphasages d'émission respectifs, correspondant au temps de parcours dudit rayonnement entre les antennes respectives et ledit point (X′), au moins une antenne (40) recevant le rayonnement du point (X′), caractérisé par le fait que :
- les signaux délivrés aux antennes sont obtenus à partir d'un même signal microonde d'émission (e) modulé en amplitude par au moins un même premier signal (D′) de modulation basse fréquence, respectivement avec des déphasages de modulation (Δ_{X}(k)) correspondant aux déphasages d'émission pour que leur somme soit la même, quelle que soit l'antenne,
- la composante microonde du signal reçu est détectée, et,
- le signal détecté est démodulé par démodulation synchrone.

10. Procédé selon la revendication 9, dans lequel plusieurs antennes de réception du rayonnement du point (X′) sont prévues, agencées pour former un deuxième réseau, chaque antenne recevant le rayonnement du point avec des déphasages de réception respectifs, dans lequel :
- les signaux délivrés par les antennes de réception sont modulés en amplitude par au moins un même deuxième signal de modulation basse fréquence, respectivement avec des déphasages de modulation correspondant au déphasage de réception, chaque déphasage de modulation (Δ_{X}(j)) correspondant à chaque déphasage de réception (δⱼ) pour que leur somme (δⱼ + Δ_{X}(j)) soit la même, quelle que soit l'antenne délivrant le signal (sⱼ),
- les signaux reçus modulés sont additionnés en un signal de sommation avant détection de la composante microonde du signal reçu.

11. Procédé selon la revendication 10, dans lequel le signal détecté est démodulé par produit par au moins un signal à la fréquence de battement (|FE - FR|) entre la fréquence (FE) du premier signal de modulation basse fréquence et la fréquence (FR) du deuxième signal de modulation basse fréquence.

## Patentansprüche

1. Verfahren zur Fokussierung von Antennen (1;71;1′) einer Gruppenantenne auf mindestens einen Prüfpunkt (X) einer Strahlungsquelle (20), wobei die Antennen die Strahlung des Punktes mit den jeweiligen Empfangsverschiebungen (δⱼ) empfangen, welche der Wegzeit der genannten Strahlung zwischen dem genannten Punkt (X) und den jeweiligen Antennen entsprechen, und bei welchem die von den Antennen abgegebenen Signale (sj) durch mindestens ein gleiches Niederfrequenzmodulationssignal (D) mit den Empfangsverschiebungen entsprechenden Modulationsverschiebungen(Δₓ(j)) amplitudenmoduliert werden, dadurch gekennzeichnet, daß:
- die genannte Strahlung eine Mikrowellenstrahlung ist,
- jede Modulationsverschiebung (Δₓ(j )) jeder Empfangsverschiebung (δj) entspricht, damit ihre Summe (δj + Δₓ(j)) gleich bleibt, gleichgültig von welcher Antenne das Signal (sj) abgegeben wird,
- die modulierten Signale (s′j) zu einem Summensignal (s) summiert werden,
- die Mikrowellenkomponente des Summensignals (s) erfaßt wird und
- das erfaßte Signal (DA, DB) durch synchrone Demodulation demoduliert wird.

2. Verfahren gemäß Anspruch 1, bei welchem die von den Antennen abgegebenen Signale (sj) durch ein rechteckiges Niederfrequenzmodulationssignal mit Modulationsverschiebungen (Δₓ (j)) amplitudenmoduliert werden.

3. Verfahren gemäß einem der Ansprüche 1 und 2, bei welchem das erfaßte Signal (DA, DB) einerseits durch das Modulationssignäl (D) und andererseits durch das um π/2 verschobene Modulationssignal (D), dann durch Tiefpaßfiltrierung demoduliert wird.

4. Verfahren gemäß einem der Ansprüche 1 bis 3, bei welchem die Mikrowellenkomponente des Summensignals (s) einerseits durch ein Mikrowellendetektionssignal (r), andererseits durch dieses um π/2 verschobene Mikrowellendetektionssignal (r), dann durch Tiefpaßfiltrierung erfaßt wird.

5. Fokussierungsvorrichtung zur Durchführung des Verfahrens gemäß Anspruch 1 zur Fokussierung von Antennen (1;71;1′) einer Gruppenantenne auf mindestens einen Prüfpunkt (X) einer Strahlungsquelle (20), wobei die Antennen die Strahlung des Punktes mit den jeweiligen Empfangsverschiebungen (δj) empfangen, welche der Wegzeit der genannten Strahlung zwischen dem genannten Punkt (X) und den jeweiligen, Signale (sj) abgebenden Antennen entsprechen, dadurch gekennzeichnet, daß die genannte Strahlung eine Mikrowellenstrahlung ist, und vorgesehen sind:
- Vorrichtungen (11;711;711′;911) zur Erzeugung eines Niederfrequenzsignals (D;D1;D2),
- Vorrichtungen (12;712;712′) zur Verschiebung des Niederfrequenzsignals (D;D1;D2) um den Empfangsverschiebungen (δj) entsprechende Modulationsverschiebungen (Δₓ(j)), wobei jede Modulationsverschiebung (Δₓ(j)) jeder Empfangsverschiebung (δj) entspricht, damit ihre Summe (δj + Δx (j)) gleich bleibt, gleichgültig von welcher Antenne das Signal (sj) abgegeben wurde.
- Vorrichtungen (2;72;2′), um die von den Antennen abgegebenen Signale (sj) durch das Niederfreqüenzsignal (D;D1,D2) mit den Modulationsverschiebungen (Δx (j)) amplitudenzumodulieren,
- Vorrichtungen (3;73;41), um die modulierten Signale (s′j) zu summieren und ein Summensignal (s) abzugeben,
- Vorrichtungen (4,6;74;76;94,963,961,6′), um die Mikrowellenkomponente des Summensignals (s) zu erfassen und
- Vorrichtungen (8;78,78′;985,981), um das erfaßte Signal durch synchrone Demodulation zu demodulieren.

6. Vorrichtung gemäß Anspruch 5, bei welcher die Vorrichtungen zum Amplitudenmodulieren der von den Antennen abgegebenen Signale (sj) Mikrowellenschalter (2;72;2′) umfassen.

7. Vorrichtung gemäß einem der Ansprüche 5 und 6, bei welcher die Vorrichtungen (8;78,78′;985,981) zum Demodulieren des erfaßten Signals umfassen:
- Vorrichtungen (85,85′,985), um das Niederfrequenzsignal (D;D1;D2) um einen Winkel gleich π/2 zu verschieben,
- Vorrichtungen (81-84;981), um das erfaßte Signal einerseits durch das Modulationssignal (D;D1,D2) und andererseits durch das verschobene Modulationssignal zu vervielfachen,
- und Vorrichtungen (87,89;987), um die Niederfrequenzkomponenten des vervielfachten erfaßten Signals zu filtern.

8. Vorrichtung gemäß einem der Ansprüche 5 bis 7, bei welcher die Vorrichtungen (4,6;74,76;94,963,961,6′) zum Erfassen der Mikrowellenkomponente des Summensignals (s) umfassen:
- Vorrichtungen (4,74,94) zur Erzeugung eines Mikrowellendetektionssignales (r),
- Vorrichtungen (63;963), um das Mikrowellendetektionssignal (r) um einen Winkel gleich π/2 zu verschieben,
- Vorrichtungen (61,62;961), um das Summensignal (s) einerseits durch das Mikrowellendetektionssignal (r) und andererseits durch das verschobene Mikrowellendetektionssignal zu vervielfachen und um die Niederfrequenzkomponenten des vervielfachten Summensignals zu filtern.

9. Verfahren zur Fokussierung von Antennen (51) einer ersten Gruppenantenne auf mindestens einen Prüfpunkt (X′) eines von einer Mikrowellenstrahlung beleuchteten Gegenstandes (20′), wobei die Antennen die Strahlung in Richtung Punkt mit den jeweiligen Emissionsverschiebungen aussenden, die der Wegzeit der genannten Strahlung zwischen den jeweiligen Antennen und dem genannten Punkt (X′) entsprechen, wobei mindestens eine Antenne (40) die Strahlung des Punktes (X′) empfängt, dadurch gekennzeichnet, daß:
- die an den Antennen abgegebenen Signale von einem gleichen Mikrowellenemissionssignal (e) kommen, das durch mindestens ein erstes gleiches Niederfrequenzmodulationssignal (D′) mit den Emissionsverschiebungen entsprechenden Modulationsverschiebungen (Δx (k)) amplitudenmoduliert wurde, damit ihre Summe, unabhängig von der Antenne, gleich bleibt,
- die Mikrowellenkomponente des empfangenen Signals erfaßt wird und
- das erfaßte Signal durch synchrone Demodulation demoduliert wird.

10. Verfahren gemäß Anspruch 9, bei welchem mehrere Antennen zum Empfang der Strahlung des Punktes (X′) vorgesehen sind und eine zweite Gruppe bilden, wobei jede Antenne die Strahlung des Punktes mit den jeweiligen Empfangsverschiebungen empfängt, wobei:
- die von den Empfangsantennen abgegebenen Signale durch mindestens ein zweites gleiches Niederfrequenzmodulationssignal mit der Empfangsverschiebung entsprechenden Modulationsverschiebungen amplitudenmoduliert werden, wobei jede Modulationsverschiebung (Δx (j)) jeder Empfangsverschiebung (δj) entspricht, damit ihre Summe (δ j + Δx (j)) gleich bleibt, gleichgültig von welcher Antenne das Signal (sj) abgegeben wurde,
- die empfangenen modulierten Signale vor Erfassung der Mikrowellenkomponente des empfangenen Signals zu einem Summensignal summiert werden.

11. Verfahren gemäß Anspruch 10, bei welchem das erfaßte Signal durch mindestens ein Signal bei Uberlagerungsfrequenz ( FE - FR) zwischen der Frequenz (FE) des ersten Niederfrequenzmodulationssignals und der Frequenz (FR) des zweiten Niederfrequenzmodulationssignals demoduliert wird.

## Claims

1. A method for focusing, on at least one point (X) to be examined of a radiating source (20), antennae (1;71;1′) of an antenna array receiving the radiation from the point with respective reception phase shifts (δⱼ) corresponding to the time of path of said radiation between said point (X) and the respective antennae, in which signals (sⱼ) delivered by the antennae are amplitude modulated by at least a same low frequency modulation signal (D), respectively with modulation phase shifts (Δx(j)) corresponding to the reception phase shifts, characterized in that :
- said radiation is a microwave radiation,
- each modulation phase shift (Δ_{X}(j)) corresponds to each reception phase shift (δⱼ) so that their sum (δⱼ + Δ_{X}(j)) is the same whatever the antenna delivering the signal (sⱼ),
- the modulated signals (s′ⱼ) are added in a summation signal (s),
- the microwave component of the summation signal (s) is detected, and
- the detected signal (DA,DB) is demodulated by synchroneous demodulation.

2. The method as claimed in claim 1, wherein said signals (sⱼ) delivered by the antennae are amplitude modulated by a low frequency modulation signal of square type, with modulation phase shifts (Δ_{X}(j)).

3. The method as claimed in claim 1 or 2, wherein the detected signal (DA,DB) is demodulated by multiplying, on the one hand, by the modulation signal (D), on the other by the modulation signal (D) phase shifted by π/2, then by low pass filtering.

4. The method as claimed in any of claims 1 to 3, wherein the microwave component of the summation signal (s) is detected by multiplying, on the one hand, by a microwave detection signal (r), on the other, by this microwave detection signal (r) phase shifted by π/2, then by low pass filtering.

5. A focusing device for implementing the method of claim 1, for focusing, on at least one point (X) to be examined of a source (20) of radiation, antennae (1;71,1′) of an antenna array receiving the radiation from the point with respective reception phase shifts (δⱼ), corresponding to the time of path between said point (X) and the respective antennae delivering signals (sⱼ), characterized in that said radiation is a microwave radiation, and these is provided :
- means (11;711;711′;911) for generating a low frequency signal (D;D₁,D₂)
- means (12;712;712′) for phase shifting the low frequency signal (D;D₁,D₂) by modulation phase shifts ( Δ_{X}(j)) corresponding to the reception phase shifts (δⱼ), each modulation phase shift ( Δ_{X}(j)) corresponds to each reception phase shift (δⱼ) so that their sum (δⱼ + Δ_{X}(j)) is the same whatever the antenna delivering the signal (sⱼ),
- means (2;72;2′) for modulating in amplitude the signals (sⱼ) delivered by the antenna, by the low frequency signal (D;D₁,D₂) with modulation phase shifts ( Δₓ(j)), respectively,
- means (3;73;41) for adding the modulated signals (s′ⱼ), delivering a summation signal (s),
- means (4,6;74,76;94,963,961,6′) for detecting the microwave component of the summation signal (s), and,
- means (8;78,78′,985,981) for demodulating the detected signal by synchroneous demodulation .

6. The device as claimed in claim 5, wherein said means for amplitude modulating the signals (sⱼ) delivered by the antennae comprise microwave switches (2;72;2′).

7. The device as claimed in claim 5 or 6, wherein said means (8;78,78′,985,981) for demodulating the detected signal include :
- means (85,85,985) for phase shifting said low frequency signal (D;D₁,D₂) by an angle equal to π/2,
- means (81-84;981) for multiplying the detected signal, on the one hand by the modulation signal (D;D₁,D₂) and on the other by the phase shifted modulation signal, and
- means (87,89;987) for filtering the low frequency components of the multiplied detected signal.

8. The device as claimed in any of claim 5 to 7, wherein said means (4,6;74,76;94,963,961,6′) for detecting the microwave component of the summation signal (s) include :
- means (4,74,94) for generating a microwave detection signal (r),
- means (63;963) for phase shifting said microwave detection signal (r) by an angle equal to π/2,
- means (61,62;961) for multiplying the summation signal (s), on the one hand, by the microwave detection signal (r) and, on the other, by the phase shifted microwave detection signal and for filtering the low frequency components from said multiplied summation signal.

9. A method of focusing, on at least one point (X′) to be examined of an object (20′) illuminated by microwave radiation, antennae (51) of a first antenna array transmitting the radiation towards the point with respective transmission phase shifts corresponding to the time of path of said radiation between the respective antennae and said point (X′), at least one antenna (40) receiving the radiation from said point (X′), characterized in that :
- the signals delivered to the antennae are obtained from the same microwave transmission signal (e) modulated in amplitude by at least a first low frequency modulation signal (D′), respectively with modulation phase shifts (Δ_{X}(k)) corresponding to transmission phase shifts so that their sum is the same whatever the antenna,
- the microwave component of the received signal is detected, and
- the detected signal is demodulated by synchroneous demodulation.

10. The method as claimed in claim 9, wherein several antennae receiving radiation from said point (X′) are provided, arranged so as to form a second array, each antenna receiving the radiation from the point with respective reception phase shifts, wherein :
- the signals delivered by the reception antennae are modulated in amplitude by at least one same second low frequency modulation signal, respectively with modulation phase shifts corresponding to the reception phase shifts, each modulation phase shift (Δ_{X}(j)) corresponding to each reception phase shift (δⱼ) so that their sum (δⱼ + Δ_{X}(j)) is the same whatever the antenna delivering the signal (sⱼ),
- the modulated received signals are added into a summation signal before detection of the microwave component of the received signal.

11. The method as claimed in claim 10, wherein the detected signal is demodulated by multiplying by at least one signal at the beat frequency (|F_{E} - F_{R}|), between the frequency (F_{E}) of the first low frequency modulation signal and the frequency (F_{R}) of the second low frequency modulation signal.
